# EUROPÄISCHE PATENTSCHRIFT

(11) **EP 2 801 535 B1**
(45) Veröffentlichungstag und Bekanntmachung des Hinweises auf die Patenterteilung: **20.07.2016**
(21) Anmeldenummer: 14157565.4
(22) Anmeldetag: 04.03.2014
(51) Int. Cl.: B65C 3/06, B65C 3/14

(54) **Vorrichtung zum Etikettieren von Behältern und zum Anbringen von Schrumpfhülsen auf Behältern und Verfahren dazu**
Machine for labelling containers and attaching shrink sleeves to containers and method for the same
Dispositif d'étiquetage de récipient et de mise en place de gaines thermorétractables sur des récipients et procédé correspondant

(30) Priorität: 10.05.2013 DE 102013208589
(43) Veröffentlichungstag der Anmeldung: 12.11.2014
(73) Patentinhaber: Krones AG, 93073 Neutraubling (DE)
(72) Erfinder: Fischer, Harald, 93073 Neutraubling (DE); Braatz, Bernd, 93073 Neutraubling (DE)
(74) Vertreter: Grünecker Patent- und Rechtsanwälte PartG mbB

(56) Entgegenhaltungen:
- DE-U1- 9 116 105
- US-A- 2 857 037
- US-A- 4 192 703
- US-A- 4 649 697
- US-A- 5 477 956

## Beschreibung

Die vorliegende Erfindung betrifft eine Vorrichtung gemäß dem Oberbegriff des Anspruchs 1 und ein entsprechendes Verfahren.

### Stand der Technik

Die DE 38 05 951 A1 offenbart ein Verfahren zum Aufsetzen einer Schrumpfhülse auf ein Verschlussende eines Behälters, wobei Behälter und Schlauch im Wesentlichen kontinuierlich gefördert werden. Der Schlauch wird von schräg oben zugeführt, wobei die Förderrichtung des Schlauchs eine der Förderrichtung des Behälters entgegengesetzte Komponente aufweist. Die Schrumpfhülse wird unterhalb eines Dorns, über den sie aufgefaltet ist, abgeschnitten, wenn das, in Förderrichtung des Behälters gesehen, vordere untere Ende des Schlauchs bereits unterhalb der Oberkante des Verschlussendes des Behälters liegt.

Die WO 2007/060705 A1 beschreibt eine Vorrichtung zum Anbringen von Rundum-Etiketten, welche als Schrumpfetiketten ausgebildet sind. Einem Applikationskopf wird ein Schrumpfetikett zur Verfügung gestellt. Das Etikett wird dabei in einen zylindrischen Hohlkörper eingefügt. Parallel zum Einfügen des Etiketts in den zylindrischen Hohlkörper wird ebenfalls die zu etikettierende Flasche zur Verfügung gestellt. Etikett und Flasche werden parallel in den zylindrischen Hohlkörper eingeführt. Nachdem die Flasche vollständig in dem zylindrischen Hohlkörper zusammen mit dem Etikett positioniert ist, wird in den Hohlkörper Warmluft eingeblasen, welche die Schrumpfung des Etiketts an die Flasche bewirkt. Nachdem der Schrumpfvorgang des Etiketts abgeschlossen ist, wird die Flasche mit dem aufgeschrumpften Etikett mittels eines Kolbens aus dem zylindrischen Hohlraum ausgestoßen.

Weiterhin bekannt ist ein Verfahren und eine Vorrichtung zum Anbringen von Plastiketiketten auf Behältnisse. Ein zylinderförmiges Etikett wird auf eine feste Glas- oder Plastikflasche aufgebracht. Das Etikett besteht dabei aus einem orientierten und durch Wärmeeinwirkung schrumpfbaren thermoplastischen Material und weist einen größeren Durchmesser auf als der Behälter, auf den es aufgebracht werden soll. Das Etikett wird teleskopartig über den zu etikettierenden Behälter gezogen, und während sich das Etikett und der Behälter durch den Schrumpftunnel bewegen, wird das Etikett in einer ausgerichteten Position zum Behälter gehalten. Im Schrumpftunnel wirkt Infrarotenergie auf das Etikett und die Flasche ein, so dass es zu einem Schrumpfprozess des Etiketts kommt, wodurch sich das Etikett an die Flasche anlegt.

Die WO 2009/133440 A1 beschreibt ein Verfahren und eine Vorrichtung zum Anbringen von Etiketten auf Behältnissen. Die mit dem Etikett lose versehene Flasche wird dabei in ein enges Behältnis eingesetzt und steht dabei auf einem Boden, der das Behältnis abschließt. An dem Behältnis sind Heizmittel vorgesehen, welche die für den Schrumpfprozess des Etiketts erforderliche Wärme erzeugen. Ferner kann während des Schrumpfprozesses der Druck in der Kammer mittels einer Pumpe reduziert werden.

Die EP 2 287 080 A2 offenbart ein Verfahren und eine Vorrichtung zum Etikettieren von Behältern mit unterschiedlichen Etikettentypen, wobei mindestens zwei als Rundläufertyp ausgebildete Etikettiermaschinen vorgesehen sind. Mit jeder der mindestens zwei Etikettiermaschinen ist mindestens ein Etikettentyp verarbeitbar, und die mit den mindestens zwei Etikettiermaschinen verarbeitbaren Etikettentypen unterscheiden sich. Eine Steuerung kann die Vorrichtung derart steuern, dass den mindestens zwei Etikettiermaschinen die zu etikettierenden Behälter in Abhängigkeit von dem zu etikettierenden Etikettentyp zugeführt werden.

Die DE 9116105 U1 beschreibt eine Vorrichtung gemäß dem Oberbegriff des Anspruchs 1.

Bei dem oben beschriebenen Stand der Technik ist es so, dass die zu Schrumpfhülsen geformten Etiketten über die Behälter geschossen werden. Im anschließenden Prozess durchlaufen diese Behälter einen Schrumpftunnel, in dem sich die Folie der Schrumpfhülsen unter Wärmeeinwirkung zusammenzieht und sich eng und faltenfrei an den Behälter anlegt.

Mit diesen Verfahren können keine hohen Maschinenleistungen von über 40000 Behältern pro Stunde verarbeitet werden und zudem kann nur eine Schrumpfhülse oder eine Schrumpfhülse und ein Etikett mit jeweils einem aufwendigen Rundläufer auf einen Behälter aufgebracht werden.

### Aufgabe der Erfindung

Aufgabe der Erfindung ist es eine Vorrichtung und Verfahren zur Verfügung zu stellen, um eine Schrumpfhülse oder ein Etikett bzw. ein Etikett und eine Schrumpfhülse auch bei hohen Maschinenleistungen auf einen Behälter aufzubringen, wobei für die Schrumpfhülse sowohl ein PET-Material (Polyethylenterephthalat), ein OPS-Material (orientiertes Polystyrol) wie auch ein PVC-Material (Polyvinylchlorid) geeignet ist.

### Lösung

Die Aufgabe wird erfindungsgemäß gelöst durch die Vorrichtung gemäß Anspruch 1 und durch die Verfahren gemäß den Ansprüchen 12 und 13. Bevorzugte Ausführungsformen sind in den Unteransprüchen offenbart.

Im Rahmen der vorliegenden Erfindung sind unter dem Begriff "Behälter" alle für die Aufnahme von beliebigen Produkten wie z.B. Getränken, Lebensmitteln, Arzneimitteln usw. geeignete Behältnisse wie Gefäße, Flaschen, Dosen, Gläser mit und ohne Schraubverschluss usw. zu verstehen.

Die Schrumpfhülsen, auch Sleeves genannt, können aus PET, OPS oder PVC bestehen. Im Fall der Verarbeitung von PET- und OPS-Schrumpfhülsen, die im Vergleich zu PVC-Schrumpfhülsen weicher sind, wird der Folienschlauch vorzugsweise über einen Dorn gezogen und geöffnet, und mehrere Messer schneiden den Folienschlauch ab, so dass sich eine Schrumpfhülse in einer vorgegebenen Länge ergibt, die dann auf einen Behälter aufgebracht werden kann.

Die Vorrichtung zum Etikettieren von Behältern und zum Anbringen von Schrumpfhülsen auf Behältern umfasst eine Etikettiermaschine mit einem ersten Teilungsabstand, wobei die Etikettiermaschine dazu ausgelegt ist, Etiketten auf die Behälter aufzubringen. Ein nach der Etikettiermaschine angeordnetes Transportband, sogenanntes nachgeordnetes Transportband, ist dazu ausgelegt, darauf befindliche Behälter mit einer Geschwindigkeit, sogenannte nachgeordnete Geschwindigkeit, zu transportieren. Eine nach der Etikettiermaschine angeordnete Einteilschnecke, sogenannte nachgeordnete Einteilschnecke, ist dazu ausgelegt, die durch das nachgeordnete Transportband transportierten Behälter auf einen zweiten Teilungsabstand eines nachfolgenden Schrumpfhülsenaggregats zu bringen. Das Schrumpfhülsenaggregat ist dazu ausgelegt, Schrumpfhülsen an die Behälter zu übergeben.

Die Etikettiermaschine kann mindestens eine Etikettierstation mit jeweils einem Etikettieraggregat und einer Andrückvorrichtung umfassen. In der Etikettiermaschine können die Behälter in Behälteraufnahmen aufgenommen und an einer Etikettierstation vorbeigeführt werden. Mittels des Etikettieraggregats können Etiketten auf die Behälter aufgebracht und mittels der Andrückvorrichtung an die Behälteroberfläche angedrückt werden. Nach erfolgter Etikettierung werden dann die Behälter mittels des nachgeordneten Transportbands transportiert, das sich mit der nachgeordneten Geschwindigkeit bewegt.

Mittels der nachgeordneten Einteilschnecke kann die bestehende Beabstandung zwischen den Behältern, welche die Etikettiermaschine verlassen und welche auf dem nachgeordneten Transportband transportiert werden, so geändert werden, dass die neue Beabstandung dem zweiten Teilungsabstand des nachfolgenden Schrumpfhülsenaggregats entspricht. Die nachgeordnete Einteilschnecke kann auch so vorgesehen sein, dass die bestehende Beabstandung zwischen den etikettierten Behältern beibehalten wird, wenn diese Beabstandung dem zweiten Teilungsabstand entspricht. D.h. die nachgeordnete Einteilschnecke ist vorzugsweise so ausgeführt, dass deren Teilung im letzten Schneckengang mit dem zweiten Teilungsabstand des Schrumpfhülsenaggregats übereinstimmt. Über die nachgeordnete Einteilschnecke können die Behälter somit dem Schrumpfhülsenaggregat unter einem vordefinierten Abstand zugeführt werden, der für ein Anbringen der Schrumpfhülsen erforderlich ist. Mittels des Schrumpfhülsenaggregats werden Schrumpfhülsen auf die Behälter aufgeschossen.

Um eine höhere Maschinenleistung bearbeiten zu können, kann auch vorgesehen sein, dass statt des einen Schrumpfhülsenaggregats mehrere Schrumpfhülsenaggregate hintereinander angeordnet sind, so dass eine größere Anzahl von Behältern mit Schrumpfhülsen ausgestattet werden kann. Bei Vorhandensein eines Schrumpfhülsenaggregats liegt die Maschinenleistung im Bereich von 40000 Behältern pro Stunde, bei zwei Schrumpfhülsenaggregaten im Bereich von 54000 Behältern pro Stunde. Vorzugsweise weisen die mehreren Schrumpfhülsenaggregate jeweils den gleichen Teilungsabstand auf, so dass der zweite Teilungsabstand, der durch die nachgeordnete Einteilschnecke erzeugt wird, für alle Schrumpfhülsenaggregate verwendbar ist. Sind die Teilungsabstände der mehreren Schrumpfhülsenaggregate unterschiedlich, so kann vorgesehen sein, dass vor dem entsprechenden Schrumpfhülsenaggregat eine Anpassung des Teilungsabstands der Behälter vorgenommen wird.

Vorzugsweise ist der zweite Teilungsabstand kleiner ist als der erste Teilungsabstand.

Vor der Etikettiermaschine kann ein weiteres Transportband, sogenanntes vorgeordnetes Transportband, angeordnet sein, das dazu ausgelegt ist, darauf befindliche Behälter mit einer Geschwindigkeit, sogenannte vorgeordnete Geschwindigkeit, zu transportieren.

Im Allgemeinen erfolgt der Transport der Behälter vor der Etikettiermaschine in einem sogenannten Behälterstrom, in dem die Behälter ohne Abstand transportiert werden. Vorzugsweise ist daher vor der Etikettiermaschine eine weitere Einteilschnecke, sogenannte vorgeordnete Einteilschnecke, angeordnet, die dazu ausgelegt ist, die Behälter auf den ersten Teilungsabstand zu bringen.

Durch die vorgeordnete Einteilschnecke kann somit ein Behälterstrom oder Behälter mit einem Abstand d1, der/die auf dem vorgeordneten Transportband transportiert wird/werden, so aufgeweitet werden, dass zwischen den Behältern eine Beabstandung d2 erzeugt wird, die der Einteilung der nachfolgenden Etikettiermaschine entspricht. Auch kann die vorgeordnete Einteilschecke dazu vorgesehen sein, einen Abstand zwischen den Behältern zu verkleinern, wenn d1 > d2 ist. D.h. die vorgeordnete Einteilschnecke ist vorzugsweise so ausgeführt, dass deren Teilung im letzten Schneckengang mit dem ersten Teilungsabstand der Etikettiermaschine übereinstimmt. Mittels der vorgeordneten Einteilschnecke können somit der Etikettiermaschine die zu etikettierenden Behälter unter einem vordefinierten Abstand zugeführt werden, der für eine Vornahme der Etikettierung erforderlich ist.

Die Etikettiermaschine kann als ein Linearförderer oder als ein Karussell ausgeführt sein. Bei einem Linearförderer ist mindestens eine Etikettierstation jeweils umfassend ein Etikettieraggregat und eine Andrückvorrichtung vorzugsweise an einer Seite des Linearförderers vorgesehen. Das Etikettieraggregat stellt Etiketten zur Verfügung und bringt sie auf Behälter auf, die an dem Etikettieraggregat vorbeigeführt werden. Mittels der dem Etikettieraggregat nachfolgenden Andrückvorrichtung wird ein aufgebrachtes Etikett an den Behälter angedrückt. Bei einem Karussell ist mindestens eine Etikettierstation vorzugsweise am Außenumfang des Karussells angeordnet.

Wenn die Etikettiermaschine ein Karussell ist, kann zwischen der vorgeordneten Einteilschnecke und der nachgeordneten Einteilschnecke eine Durchlaufvorrichtung angeordnet sein, die dazu ausgelegt ist, die Behälter zwischen dem vorgeordneten Transportband und dem nachgeordneten Transportband zu transportieren, so dass die Behälter nicht durch die Etikettiermaschine laufen. Die Durchlaufvorrichtung wird von den Behältern vorzugsweise dann durchlaufen, wenn die Behälter nicht mittels der Etikettiermaschine etikettiert werden sollen. Die Etikettiermaschine kann somit von dem Behältertransportweg abgekuppelt werden, d.h. die Etikettiermaschine wird von den Behältern nicht durchlaufen. Somit wird ein nicht erforderliches Durchlaufen der Etikettiermaschine - da von ihr keine Etiketten aufgebracht werden sollen - vermieden und die Behälter können direkt zu dem Schrumpfhülsenaggregat gelangen.

Die Vorrichtung kann eine Steuerung für eine Einzelschaltung für eine Schrumpfhülsenauslösung umfassen. Mittels der Steuerung ist es möglich an einen das Schrumpfhülsenaggregat passierenden Behälter eine Schrumpfhülse zu übergeben oder nicht. Die Steuerung ist somit vorteilhaft, wenn beispielsweise nur eine Etikettierung durch die Etikettiermaschine vorgenommen werden soll. Bei Vorhandensein von beispielsweise zwei Schrumpfhülsenaggregaten kann somit auch eine Steuerung erfolgen, dass nur jeder zweite passierende Behälter von dem ersten Schrumpfhülsenaggregat eine Schrumpfhülse übergeben bekommt und die anderen Behälter entsprechend von dem zweiten Schrumpfhülsenaggregat eine Schrumpfhülse übergeben bekommen.

Die Vorrichtung kann dem Schrumpfhülsenaggregat nachfolgend eine Positionierungsvorrichtung zum Positionieren von Schrumpfhülsen umfassen, wobei die Positionierungsvorrichtung mindestens zwei mit der nachgeordneten Geschwindigkeit antreibbare Transportriemen umfasst, die dazu ausgelegt sind an gegenüberliegenden Seiten von Behältern anzugreifen und die Schrumpfhülsen von einer Ausgangsposition in eine Endposition zu verbringen. Da sich die Transportriemen mit der gleichen Geschwindigkeit wie das nachgeordnete Transportband bewegen, ist ein einfacher Übergang der von dem nachgeordneten Transportband transportierten Behälter in den Bereich zwischen den beiden Transportriemen möglich, wobei zudem der durch die nachgeordnete Teilungsschnecke erzeugte zweite Teilungsabstand beibehalten wird. Die Behälter werden somit durch das nachgeordnete Transportband transportiert und im Bereich zwischen den Tramsportriemen zusätzlich seitlich von den Transportriemen geführt. Wären die Geschwindigkeiten von Transportband und Transportriemen unterschiedlich, so käme es zu einer Verschiebung und/oder einem Umkippen der Behälter im Bereich zwischen den Transportriemen. Je nachdem, an welcher Position und in welcher Höhe eine Schrumpfhülse an einem Behälter angeordnet werden soll (Endposition) und in welcher Position und Höhe das Schrumpfhülsenaggregat die Schrumpfhülse aufgebracht hat (Ausgangsposition), verlaufen die beiden Transportriemen in einer entsprechenden Ausrichtung, so dass sie dazu ausgelegt sind, die Schrumpfhülsen in eine gewünschte Position zu verbringen. Vorzugsweise ist die Ausrichtung der beiden Transportriemen veränderbar, beispielsweise die Höhe, in der sie verlaufen, so dass sie an unterschiedliche Behälter und/oder Anordnungen der Schrumpfhülsen angepasst werden kann. Beispielsweise kann vorgesehen sein, dass im einem ersten Bereich der Positionierungsvorrichtung, den die Behälter beim Transport zuerst durchlaufen, ein Absenken der Schrumpfhülsen dadurch erreicht werden kann, dass die Transportriemen jeweils mittels zweier Umlenkrollen derart angeordnet ist, dass die Transportriemen jeweils in der Transportrichtung von einer größeren Höhe zu einer kleineren Höhe verlaufen, wodurch die Transportriemen jeweils dazu ausgelegt sind, die aufgebrachten Schrumpfhülsen von einer ersten Höhe zu einer zweiten, kleineren Höhe zu verbringen. In einem zweiten Bereich der Positionierungsvorrichtung, er dem ersten Bereich nachfolgt, können die Transportriemen jeweils horizontal verlaufen, so dass die Schrumpfhülsen auf der zweiten, kleineren Höhe gehalten werden können.

Weiter umfasst die Vorrichtung mindestens ein Bürstenelement, das dazu ausgelegt ist, eine auf einen Behälter aufgebrachte Schrumpfhülse in eine vorbestimmte Position in Bezug zu dem Behälter zu bringen, beispielsweise zu verschieben, wobei das mindestens eine Bürstenelement rotiert. Ist eine Schrumpfhülse durch das Schrumpfhülsenaggregat an einen Behälter übergeben worden, so kann das mindestens eine Bürstenelement so an der aufgebrachten Schrumpfhülse und dem Behälter angreifen, dass mittels des Bürstelements die Schrumpfhülse in der vorbestimmten Position an dem Behälter angebracht und/oder gehalten werden kann. Durch eine Rotation des Bürstenelements wird die Schrumpfhülse entlang der Mantelfläche des Behälters nach unten bewegt, bis die Schrumpfhülse in einem vorgegebenen Abstand zu der Bodenfläche des Behälters angeordnet ist. Vorzugsweise wird mindestens ein solches Bürstenelement vorgesehen, wenn Schrumpfhülsen, sogenannte Voll-Sleeves, angebracht werden sollen, welche die gesamte Mantelfläche des Behälters bedecken.

Die Vorrichtung kann dem Schrumpfhülsenaggregat nachfolgend mindestens eine schaltbare Heizvorrichtung umfassen, beispielsweise eine Heißluftdüse, die dazu ausgelegt ist, eine auf einem Behälter aufgebrachte Schrumpfhülse durch Erhitzen auf eine Vorschrumpftemperatur für eine Vorschrumpfzeitdauer vorzuschrumpfen. Die Vorschrumpftemperatur kann beispielsweise in einem Temperaturbereich von 70°C bis 110°C, idealerweise 80°C bis 90°C liegen, und die Vorschrumpfzeitdauer kann wenige Sekunden, vorzugsweise 1 bis 3 Sekunden, betragen. Vorzugsweise können die Vorschrumpftemperatur und/oder die Vorschrumpfzeitdauer abhängig vom Material der Schrumpfhülse und/oder der Transportgeschwindigkeit der Behälter im Bereich der Heizvorrichtung manuell oder automatisch gewählt und/oder angepasst werden. Durch die Vorschrumpfung wird die Ausdehnung der Schrumpfhülse reduziert, und es kommt zu einer Vorfixierung der vorgeschrumpften Schrumpfhülse an dem Behälter, so dass sie bei einem Weitertransport des Behälters, beispielweise zu einem Heiztunnel oder einem Dampftunnel nicht verrutschen kann.

Weiter kann die Vorrichtung dem Schrumpfhülsenaggregat nachfolgend einen Heiztunnel oder einen Dampftunnel umfassen, der dazu ausgelegt ist, durch Erhitzen auf eine Aufschrumpftemperatur für eine Aufschrumpfzeitdauer eine auf einem Behälter aufgebrachte Schrumpfhülse Aufzuschrumpfen. Die Aufschrumpftemperatur kann beispielsweise in einem Temperaturbereich von 70°C bis 110°C, idealerweise 80°C bis 90°C liegen, und die Aufschrumpfzeitdauer kann wenige Sekunden, vorzugsweise 3 bis 10 Sekunden, betragen. Vorzugsweise können die Aufschrumpftemperatur und/oder die Aufschrumpfzeitdauer abhängig vom Material der Schrumpfhülse und/oder der Transportgeschwindigkeit der Behälter in dem Heiztunnel oder dem Dampftunnel manuell oder automatisch gewählt und/oder angepasst werden. Durch die Behandlung in dem Heiztunnel oder dem Dampftunnel wird die Schrumpfhülse auf den Behälter durch Reduzierung der Ausdehnung der Schrumpfhülse aufgeschrumpft und passt sich dabei den Konturen des Behälters an, so dass die Schrumpfhülse glatt an dem Behälter anliegt und fixiert ist.

Weiter umfasst die Erfindung ein Verfahren gemäß Anspruch 12 zum Anbringen von Etiketten und/oder Schrumpfhülsen auf Behältern unter Verwendung einer oben oder weiter unten beschriebenen Vorrichtung zum Etikettieren von Behältern und zum Anbringen von Schrumpfhülsen auf Behälter, wobei das Verfahren unter anderem die folgende Schritte umfasst:
- Zuführen der Behälter zu der Etikettiermaschine, wobei die Behälter den ersten Teilungsabstand aufweisen,
- Steuern der Etikettiermaschine zum Anbringen von Etiketten auf den Behältern mittels der Etikettiermaschine,
- Ausführen der Behälter aus der Etikettiermaschine, Bringen der Behälter auf den zweiten Teilungsabstand mittels der nachgeordneten Einteilschnecke und Zuführen der Behälter, die den zweiten Teilungsabstand aufweisen, zu dem Schrumpfhülsenaggregat,
- Steuern des Schrumpfhülsenaggregats zum Übergeben von Schrumpfhülsen an die Behälter mittels des Schrumpfhülsenaggregats.

Durch das Steuern der Etikettiermaschine kann vorgesehen werden, ob Behälter, welche die Etikettiermaschine durchlaufen, etikettiert werden sollen oder nicht. Je nachdem verlassen die Etikettiermaschine dann etikettierte oder nichtetikettierte Behälter. Der Abstand dieser Behälter wird nach Verlassen der Etikettiermaschine von dem ersten Teilungsabstand, der der Etikettiermaschine entspricht, zu dem zweiten Teilungsabstand, der dem Schrumpfhülsenaggregat entspricht, geändert, so dass mittels des Schrumpfhülsenaggregats eine Übergabe von Schrumpfhülsen an die Behälter möglich ist. Durch Steuern des Schrumpfhülsenaggregats können einzelne Behälter mit einer Schrumpfhülse versehen werden oder nicht.

Zudem umfasst die Erfindung ein Verfahren gemäß Anspruch 13 zum Anbringen von Schrumpfhülsen auf Behältern unter Verwendung einer Vorrichtung zum Etikettieren von Behältern und zum Anbringen von Schrumpfhülsen auf Behältern, wobei bei dieser Vorrichtung die Etikettiermaschine ein Karussell ist und zwischen der vorgeordneten Einteilschnecke und der nachgeordneten Einteilschnecke eine Durchlaufvorrichtung angeordnet ist, die dazu ausgelegt ist, die Behälter zwischen dem vorgeordneten Transportband und dem nachgeordneten Transportband zu transportieren. Das Verfahren umfasst dabei unter anderem die folgenden Schritte:
- Zuführen der Behälter zu der vorgeordneten Einteilschnecke und Bringen der Behälter auf den ersten Teilungsabstand mittels der vorgeordneten Einteilschnecke,
- Transportieren der Behälter, die den ersten Teilungsabstand aufweisen, durch die Durchlaufvorrichtung, die dazu ausgelegt ist, die Behälter zwischen dem vorgeordneten Transportband und dem nachgeordneten Transportband zu transportieren,
- Bringen der Behälter auf den zweiten Teilungsabstand mittels der nachgeordneten Einteilschnecke und Zuführen der Behälter, die den zweiten Teilungsabstand aufweisen, zu dem Schrumpfhülsenaggregat,
- Steuern des Schrumpfhülsenaggregats zum Übergeben von Schrumpfhülsen an die Behälter mittels des Schrumpfhülsenaggregats.

Die Durchlaufvorrichtung ermöglicht, dass Behälter, die nicht mittels der Etikettiermaschine etikettiert werden sollen, ohne Durchlaufen der Etikettiermaschine zu dem Schrumpfhülsenaggregat gelangen. Die Etikettiermaschine kann somit von dem Behältertransportweg abgekuppelt werden, und somit wird ein nicht erforderliches Durchlaufen der Etikettiermaschine vermieden. Vor dem Schrumpfhülsenaggregat werden die Behälter auf dem zweiten Teilungsabstand gebracht, der dem des Schrumpfhülsenaggregats entspricht. Durch Steuern des Schrumpfhülsenaggregats können einzelne Behälter mit einer Schrumpfhülse versehen werden oder nicht.

### Kurze Figurenbeschreibung

Weitere Vorteile und Ausführungsformen ergeben sich aus den beigefügten Zeichnungen. Darin zeigt:
- Figur 1: eine erste Ausführungsform einer Vorrichtung zum Etikettieren und zum Anbringen von Schrumpfhülsen auf Behältern;
- Figur 2: eine zweite Ausführungsform einer Vorrichtung zum Etikettieren und zum Anbringen von Schrumpfhülsen auf Behältern;
- Figur 3: eine dritte Ausführungsform einer Vorrichtung zum Etikettieren und zum Anbringen von Schrumpfhülsen auf Behältern;
- Figur 4: eine vierte Ausführungsform einer Vorrichtung zum Etikettieren und zum Anbringen von Schrumpfhülsen auf Behältern; und
- Figur 5: eine Seitenansicht einer Positionierungsvorrichtung zum Positionieren von Schrumpfhülsen auf Behältern.

### Ausführliche Figurenbeschreibung

Figur 1 zeigt eine erste Ausführungsform einer Vorrichtung 1 zum Etikettieren und zum Anbringen von Schrumpfhülsen auf Behältern 2.

Mittels eines vorgeordneten Transportbandes 3, das sich mit einer vorgeordneten Geschwindigkeit bewegt, werden Behälter 2 transportiert. Der Behälterstrom, in dem die Behälter 2 ohne Abstand durch das vorgeordnete Transportband 3 auf eine vorgeordnete Einteilschnecke 4 zu transportiert werden, wird durch die vorgeordnete Einteilschnecke 4 so aufgeweitet, dass zwischen den Behältern 3 eine Beabstandung erzeugt wird, die einem ersten Teilungsabstand einer nachfolgenden geradlinig ausgeführten Etikettiermaschine 5 entspricht. D.h. die vorgeordnete Einteilschnecke 4 ist vorzugsweise so ausgeführt, dass deren Teilung im letzten Schneckengang mit dem ersten Teilungsabstand der Etikettiermaschine 5 übereinstimmt. Über die vorgeordnete Einteilschnecke 4 können somit der Etikettiermaschine 5 die zu etikettierenden Behälter 2 unter einem vordefinierten Abstand zugeführt werden, der für eine Vornahme der Etikettierung erforderlich ist.

Auf einer Seite der Etikettiermaschine 5 ist eine Etikettierstation umfassend ein Etikettieraggregat 6 und eine Andrückvorrichtung 7 angeordnet. In der Etikettiermaschine 5 werden die Behälter 2 in Behälteraufnahmen aufgenommen (hier nicht dargestellt). Bei den Behälteraufnahmen kann es sich um Drehteller, Zentrierglocken oder dergleichen handeln. Mittels des Etikettieraggregats 6 können Etiketten auf die Behälter 2 aufgebracht und mittels der Andrückvorrichtung 7 an die Behälter 2 angedrückt werden. Nach erfolgter Etikettierung werden dann die Behälter 2 an ein nachgeordnetes Transportband 9 übergeben, das sich mit einer nachgeordneten Geschwindigkeit bewegt.

Mittels einer nachgeordneten Einteilschnecke 8 wird die bestehende Beabstandung zwischen den Behältern 2 so geändert, hier verkleinert, dass die neue Beabstandung einem zweiten Teilungsabstand eines nachfolgenden Schrumpfhülsenaggregats 10 entspricht. D.h. die nachgeordnete Einteilschnecke 8 ist vorzugsweise so ausgeführt, dass deren Teilung im letzten Schneckengang mit dem zweiten Teilungsabstand des Schrumpfhülsenaggregats 10 übereinstimmt. Mittels der nachgeordneten Einteilschnecke 8 können somit dem Schrumpfhülsenaggregat 10 die Behälter 2 unter einem vordefinierten Abstand zugeführt werden, der für ein Anbringen der Schrumpfhülsen erforderlich ist.

Mittels des Schrumpfhülsenaggregats 10 werden Schrumpfhülsen auf die Behälter 2 aufgeschossen. Nach der Übergabe der Schrumpfhülsen werden diese mittels rotierender Bürsten 11 auf ihre vorgesehene Höhe gebracht.

Mittels zweier Heizelemente 12 kann eine Vorschrumpfung der aufgebrachten Schrumpfhülsen erfolgen, bevor die Behälter 2 mit den vorgeschrumpften Schrumpfhülsen in einen Heiz- bzw. Dampftunnel 13 transportiert werden, in dem eine Aufschrumpfung der Schrumpfhülsen erfolgt.

Figur 2 zeigt eine zweite Ausführungsform einer Vorrichtung 14 zum Etikettieren und zum Anbringen von Schrumpfhülsen auf Behältern 2, wobei diese zweite Ausführungsform 14 der ersten Ausführungsform 1 wie in Figur 1 beschrieben im Aufbau bis zu der nachgeordneten Einteilschnecke 8 entspricht. Nach der nachgeordneten Einteilschnecke unterscheidet sich der Aufbau. Die zweite Ausführungsform der Vorrichtung 14 umfasst zusätzlich eine Positionierungsvorrichtung mit zwei synchron zu dem nachgeordneten Transportband 9, d.h. mit der nachgeordneten Transportgeschwindigkeit bewegten, antreibbare Transportriemen 15, die nach einem Schrumpfhülsenaggregat 16 angeordnet und zum Positionieren von Schrumpfhülsen auf Behältern 2 vorgesehen sind. Durch die seitliche Führung der Transportriemen 15, die mit der nachgeordneten Transportgeschwindigkeit angetrieben werden, wird eine aufgebrachte Schrumpfhülse in der Positionierungsvorrichtung von einer ersten Höhe zu einer zweiten, kleineren Höhe verbracht und somit auf dem Behälter 2 in der Position positioniert, die für die Schrumpfhülse vorgesehen ist. In Figur 5 wird eine Seitenansicht einer solchen Positionierungsvorrichtung beschrieben.

Da sich die Transportriemen 15 mit der gleichen Geschwindigkeit wie das nachgeordnete Transportband 9 bewegen, ist ein einfacher Übergang der von dem nachgeordneten Transportband 9 transportierten Behälter 2 in den Bereich 16 zwischen den beiden Transportriemen 15 möglich.

Die Prozesse des Aufschießens der Schrumpfhülsen mittels des Schrumpfhülsenaggregats 17 auf die Behälter 2, des Bringens der Schrumpfhülsen auf ihre vorgesehene Höhe mittels der rotierenden Bürsten 18, der Vorschrumpfung der aufgebrachten Schrumpfhülsen mittels zweier Heizelemente 19 und der Aufschrumpfung der vorgeschrumpften Schrumpfhülsen in einem Heiz- bzw. Dampftunnel 20 sind wie die entsprechenden Prozesse, die in Figur 1 beschieben wurden. Es kann auch vorgesehen sein, allerdings nicht erfindungsgemäß, dass die in Bezug zu Figur 2 beschriebene Vorrichtung 14 zum Etikettieren und zum Anbringen von Schrumpfhülsen auf Behälter eine Positionierungsvorrichtung mit Transportriemen 15, aber keine rotierenden Bürsten 18 aufweist.

Figur 3 zeigt eine dritte Ausführungsform einer Vorrichtung 21 zum Etikettieren und zum Anbringen von Schrumpfhülsen auf Behältern 22.

Mittels eines vorgeordneten Transportbandes 23, das sich mit einer vorgeordneten Geschwindigkeit bewegt, werden Behälter 22 transportiert. Die Behälter 22 werden durch eine vorgeordnete Einteilschnecke 24 und einen Einlaufstern 25 einer Etikettiermaschine 26 zugefördert, die als Karussell ausgebildet ist.

Der Behälterstrom, in dem die Behälter 22 ohne Abstand durch das vorgeordnete Transportband 23 auf die vorgeordnete Einteilschnecke 24 zu transportiert werden, wird durch die vorgeordnete Einteilschnecke 24 so aufgeweitet, dass zwischen den Behältern 22 eine Beabstandung erzeugt wird, die einem ersten Teilungsabstand der Etikettiermaschine 26 entspricht. D.h. die vorgeordnete Einteilschnecke 24 ist vorzugsweise so ausgeführt, dass deren Teilung im letzten Schneckengang mit dem ersten Teilungsabstand der Etikettiermaschine 26 übereinstimmt. Über die vorgeordnete Einteilschnecke 24 können somit der Etikettiermaschine 26 mittels des Einlaufsterns 25 die zu etikettierenden Behälter 22 unter einem vordefinierten Abstand zugeführt werden. Der vordefinierte Abstand ist deshalb erforderlich, damit die zu etikettierenden Behälter 22 an den Einlaufstern 25 für die Etikettiermaschine 26 übergeben werden können und damit eine Vornahme der Etikettierung möglich ist.

An dem Außenumfang des Karussells ist eine Etikettierstation umfassend ein Etikettieraggregat 27 und eine Andrückvorrichtung 28 angeordnet. Auf dem Karussell werden die Behälter 22 in Behälteraufnahmen aufgenommen (hier nicht dargestellt) und an der Etikettierstation vorbeigeführt. Bei den Behälteraufnahmen kann es sich um Drehteller, Zentrierglocken oder dergleichen handeln. Mittels des Etikettieraggregats 27 können Etiketten auf die Behälter 22 aufgebracht und mittels der Andrückvorrichtung 28 angedrückt werden. Nach erfolgter Etikettierung werden dann die Behälter 22 durch einen Auslaufstern 29 dem Auslauf der Etikettiermaschine 26 und einem nachgeordneten Transportband 31 zugeführt, das sich mit einer nachgeordneten Geschwindigkeit bewegt.

Mittels einer nachgeordneten Einteilschnecke 30 wird die bestehende Beabstandung zwischen den Behältern 22 so geändert, dass die neue Beabstandung einem zweiten Teilungsabstand eines nachfolgenden Schrumpfhülsenaggregats 32 entspricht. D.h. die nachgeordnete Einteilschnecke 30 ist vorzugsweise so ausgeführt, dass deren Teilung im letzten Schneckengang mit dem zweiten Teilungsabstand des Schrumpfhülsenaggregats 32 übereinstimmt. Über die nachgeordnete Einteilschnecke 30 können somit dem Schrumpfhülsenaggregat 32 die Behälter 22 unter einem vordefinierten Abstand zugeführt werden, der für ein Anbringen der Schrumpfhülsen erforderlich ist.

Mittels des Schrumpfhülsenaggregats 32 werden Schrumpfhülsen auf die Behälter 22 aufgeschossen. Nach der Übergabe der Schrumpfhülsen werden diese mittels rotierender Bürsten 33 auf ihre vorgesehene Höhe gebracht.

Mittels zweier Heizelemente 34 kann eine Vorschrumpfung der Schrumpfhülsen erfolgen, bevor die Behälter 22 mit den vorgeschrumpften Schrumpfhülsen in einen Heiz- bzw. Dampftunnel 35 transportiert werden, in dem eine Aufschrumpfung der Schrumpfhülsen erfolgt.

Die dritte Ausführungsform umfasst zudem eine Durchlaufvorrichtung 43 zwischen der vorgeordneten Einteilschnecke 24 und der nachgeordneten Einteilschnecke 30. Diese Durchlaufvorrichtung 43 kann verwendet werden, wenn die Behälter 22 direkt zu dem Schrumpfhülsenaggregat 32 transportiert werden sollen, ohne die Etikettiermaschine zu passieren.

Figur 4 zeigt eine vierte Ausführungsform einer Vorrichtung 36 zum Etikettieren und zum Anbringen von Schrumpfhülsen auf Behältern 22, wobei diese vierte Ausführungsform 36 der dritten Ausführungsform 21 wie in Figur 3 beschrieben im Aufbau bis zu der nachgeordneten

Einteilschnecke 30 entspricht. Nach der nachgeordneten Einteilschnecke 30 unterscheidet sich der Aufbau. Die vierte Ausführungsform der Vorrichtung 36 umfasst zusätzlich eine Positioniervorrichtung mit zwei synchron zu dem nachgeordneten Transportband 31, d.h. mit der nachgeordneten Geschwindigkeit bewegten, antreibbare Transportriemen 37, die nach einem Schrumpfhülsenaggregat 38 angeordnet und zum Positionieren von Behältern 22 vorgesehen sind. Durch die seitliche Führung der Transportriemen 47, die mit der nachgeordneten Geschwindigkeit 49 angetrieben werden, wird die aufgebrachte Schrumpfhülse in der Positionierungsvorrichtung von einer ersten Höhe zu einer kleineren, zweiten Höhe verbracht und somit auf dem Behälter 22 in der Position positioniert, die für die Schrumpfhülse vorgesehen ist. In Figur 5 wird eine Seitenansicht einer solchen Positionierungsvorrichtung beschrieben.

Da sich die Transportriemen 37 mit der gleichen Geschwindigkeit wie das nachgeordnete Transportband 31 bewegen, ist ein einfacher Übergang der von dem nachgeordneten Transportband 31 transportierten Behälter 22 in den Bereich 39 zwischen den beiden Transport-riemen 37 möglich. Die Prozesse des Aufschießens der Schrumpfhülsen mittels des Schrumpfhülsenaggregats 38 auf die Behälter 22, des Bringens der Schrumpfhülsen auf ihre vorgesehene Höhe mittels der rotierenden Bürsten 40, der Vorschrumpfung der aufgebrachten Schrumpfhülsen mittels zweier Heizelemente 41 und der Aufschrumpfung der vorgeschrumpften Schrumpfhülsen in einen Heiz- bzw. Dampftunnel 42 sind wie die entsprechenden Prozesse, die in Figur 3 beschreiben wurden. Es kann auch vorgesehen sein, allerdings nicht erfindungsgemäß, dass die in Bezug zu Figur 4 beschriebene Vorrichtung 36 zum Etikettieren und zum Anbringen von Schrumpfhülsen auf Behälter eine Positionierungsvorrichtung, aber keine rotierenden Bürsten 40 aufweist.

Figur 5 zeigt eine Seitenansicht einer Positionierungsvorrichtung 44 zum Positionieren von Schrumpfhülsen 45 auf Behältern 46. Eine Vorrichtung zum Etikettieren von Behältern und zum Anbringen von Schrumpfhülsen auf Behältern wie sie in den Figuren 2 und 4 gezeigt wird, kann eine solche Positionierungsvorrichtung 44 mit zwei Transportriemen 47 umfassen, die an gegenüberliegenden Seiten auf die Behälter 46 und aufgebrachte Schrumpfhülsen 45 einwirken. In Figur 5 ist der Übersichtlichkeit wegen ein Transportriemen weggelassen worden, so dass die Behälter 46 mit den aufgebrachten Schrumpfhülsen 45 und der hinter den Behältern 46 befindliche Transportriemen 47 erkennbar sind. Die Behälter 46 mit den aufgebrachten Schrumpfhülsen 45 werden von dem nachgeordneten Transportband 48 in eine Transportrichtung 49 transportiert; in Figur 5 werden die Behälter 46 von links nach rechts transportiert. Für eine deutlichere Darstellung sind die Durchmesser der aufgebrachten Schrumpfhülsen 45 deutlich größer dargestellt als die Durchmesser der Behälter 46; dadurch wird auch der Effekt der Vorschrumpfung der Schrumpfhülse 45 durch eine Heizvorrichtung 50 bei dem letzten auf dem nachgeordneten Transportband 48 dargestellten Behälter (ganz rechts) deutlich.

Nach dem Aufbringen einer Schrumpfhülse 45 auf einen Behälter 46 durch das Schrumpfhülsenaggregat (nicht dargestellt) befindet sich die Schrumpfhülse 46 in einer Höhe h1 - gemessen ausgehend von der Oberfläche des nachgeordneten Transportbands 48 bis zur Unterkante der Schrumpfhülse. Durch die seitliche Führung der Transportriemen 47, die mit einer Geschwindigkeit 51 angetrieben werden, die gleich der Geschwindigkeit nachgeordneten Transportgeschwindigkeit 49 ist, wird die Schrumpfhülse 45 in einem ersten Bereich 52 der Positionierungsvorrichtung 44 von der Höhe h1 zu einer kleineren Höhe h2 gebracht und somit auf dem Behälter 46 in der Position positioniert, die für die Schrumpfhülse 45 vorgesehen ist. In einem zweiten Bereich 53 der Positionierungsvorrichtung 44 wird die Schrumpfhülse 45 auf der Höhe h2 gehalten.

Im ersten Bereich 52 der Positionierungsvorrichtung 44 wird ein Absenken der Schrumpfhülsen 45 dadurch erreicht, dass der Transportriemen 47 mittels zweier Umlenkrollen derart angeordnet ist, dass der Transportriemen 47 in der Transportrichtung 49 von einer größeren Höhe zu einer kleineren Höhe verläuft, wodurch der Transportriemen 47 dazu ausgelegt ist, die aufgebrachten Schrumpfhülsen von der Höhe h1 zu der kleineren Höhe h2 zu verbringen. In dem zweiten Bereich 53 verläuft der Transportriemen 47 horizontal, so dass die Schrumpfhülsen 45 auf der Höhe h2 gehalten werden können. Der rücklaufende Anteil des Transportriemens 47 ist so angeordnet, dass er nicht in Kontakt mit den Behältern und/oder Schrumpfhülsen kommt.

Nach Durchlaufen der Positionierungsvorrichtung 44 gelangen die Behälter 46 mit den aufgebrachten und positionierten Schrumpfhülsen 45 zu der Heizvorrichtung 50, durch die eine Vorschrumpfung der Schrumpfhülsen 45 erreicht wird, d.h. durch die Erhitzung mittels der Heizvorrichtung 50 wird die Ausdehnung der Schrumpfhülse 45 reduziert. So wird eine Vorfixierung der vorgeschrumpften Schrumpfhülsen 45 erreicht.

## Patentansprüche

1. Vorrichtung (1, 14, 21, 36) zum Etikettieren von Behältern (2, 22, 46) und zum Anbringen von Schrumpfhülsen (45) auf Behältern (2, 22, 46), wobei die Vorrichtung umfasst:
- eine Etikettiermaschine (5, 26) mit einem ersten Teilungsabstand, wobei die Etikettiermaschine dazu ausgelegt ist, Etiketten auf die Behälter (2, 22, 46) aufzubringen,
- ein nach der Etikettiermaschine (5, 26) angeordnetes Transportband (9, 31, 48), sogenanntes nachgeordnetes Transportband (9, 31, 48), das dazu ausgelegt ist, darauf befindliche Behälter (2, 22, 46) mit einer Geschwindigkeit (49), sogenannte nachgeordnete Geschwindigkeit (49), zu transportieren,
- eine nach der Etikettiermaschine (5, 26) angeordnete Einteilschnecke (8, 30), sogenannte nachgeordnete Einteilschnecke (8, 30), die dazu ausgelegt ist, die durch das nachgeordnete Transportband (9, 31, 48) transportierten Behälter (2, 22, 46) auf einen zweiten Teilungsabstand eines nachfolgenden Schrumpfhülsenaggregats (10, 17, 32, 38) zu bringen, wobei das Schrumpfhülsenaggregat (10, 17, 32, 38) dazu ausgelegt ist, Schrumpfhülsen (45) an die Behälter (2, 22, 46) zu übergeben,
**dadurch gekennzeichnet, dass**
die Vorrichtung (1, 14, 21, 36) mindestens ein rotierendes Bürstenelement (11, 18, 33, 40) umfasst, das dazu ausgelegt ist, eine auf einen Behälter (2, 22, 46) aufgebrachte Schrumpfhülse (45) in eine vorbestimmte Position in Bezug zu dem Behälter (2, 22, 46) zu bringen, wobei durch eine Rotation des mindestens einen rotierenden Bürstenelements (11, 18, 33, 40) die aufgebrachte Schrumpfhülse (45) entlang einer Mantelfläche des Behälters (2, 22, 46) nach unten bewegt wird, bis die aufgebrachte Schrumpfhülse (45) in einem vorgegebenen Abstand zu einer Bodenfläche des Behälters (2, 22, 46) angeordnet ist.

2. Die Vorrichtung (1, 14) nach Anspruch 1, wobei der zweite Teilungsabstand kleiner ist als der erste Teilungsabstand.

3. Die Vorrichtung (1, 14) nach Anspruch 1 oder 2, wobei vor der Etikettiermaschine (5, 26) ein Transportband (3, 23), sogenanntes vorgeordnetes Transportband (3, 23), angeordnet ist, das dazu ausgelegt ist, darauf befindliche Behälter (2, 22, 46) mit einer Geschwindigkeit, sogenannte vorgeordnete Geschwindigkeit, zu transportieren.

4. Die Vorrichtung (1, 14) nach einem der Ansprüche 1 bis 3, wobei vor der Etikettiermaschine (5, 26) eine Einteilschnecke (4, 24), sogenannte vorgeordnete Einteilschnecke (4, 24), angeordnet ist, die dazu ausgelegt ist, die Behälter (2, 22, 46) auf den ersten Teilungsabstand zu bringen.

5. Die Vorrichtung (1, 14) nach einem der Ansprüche 1 bis 4, wobei die Etikettiermaschine (5) als ein Linearförderer ausgeführt ist.

6. Die Vorrichtung (21, 36) nach einem der Ansprüche 1 bis 4, wobei die Etikettiermaschine (26) als ein Karussell ausgeführt ist.

7. Die Vorrichtung (21, 36) nach Anspruch 6, soweit rückbezogen auf Ansprüche 3 und 4, wobei zwischen der vorgeordneten Einteilschnecke (24) und der nachgeordneten Einteilschnecke (30) eine Durchlaufvorrichtung (43) angeordnet ist, die dazu ausgelegt ist, die Behälter (22) zwischen dem vorgeordneten Transportband (23) und dem nachgeordneten Transportband (31) zu transportieren, so dass die Behälter (22) nicht durch die Etikettiermaschine (26) laufen.

8. Die Vorrichtung (1, 14, 21, 36) nach einem der Ansprüche 1 bis 7, wobei die Vorrichtung (1, 14, 21, 36) eine Steuerung für eine Einzelschaltung für eine Schrumpfhülsenauslösung umfasst.

9. Die Vorrichtung (1, 14, 21, 36) nach einem der Ansprüche 1 bis 8, wobei die Vorrichtung (1, 14, 21, 36) dem Schrumpfhülsenaggregat (17, 38) nachfolgend eine Positionierungsvorrichtung (44) zum Positionieren von Schrumpfhülsen (45) umfasst, wobei die Positionierungsvorrichtung (44) mindestens zwei mit der nachgeordneten Geschwindigkeit (49) antreibbare Transportriemen (15, 37, 47) umfasst, die dazu ausgelegt sind, an gegenüberliegenden Seiten von Behältern (2, 22, 46) anzugreifen und die Schrumpfhülsen (45) von einer Ausgangsposition in eine Endposition zu verbringen.

10. Die Vorrichtung (1, 14, 21, 36) nach einem der Ansprüche 1 bis 9, wobei die Vorrichtung (1, 14, 21, 36) dem Schrumpfhülsenaggregat (10, 17, 32, 38) nachfolgend mindestens eine schaltbare Heizvorrichtung (12, 19, 34, 41, 50) umfasst, beispielsweise eine Heißluftdüse, die dazu ausgelegt ist, eine auf einem Behälter (2, 22, 46) aufgebrachte Schrumpfhülse (45) durch Erhitzen auf eine Vorschrumpftemperatur für eine Vorschrumpfzeitdauer, beispielsweise in einem Temperaturbereich von 70°C bis 110°C, vorzuschrumpfen.

11. Die Vorrichtung (1, 94, 21, 36) nach einem der Ansprüche 1 bis 10, wobei die Vorrichtung (1, 14, 21, 36) dem Schrumpfhülsenaggregat (10, 17, 32, 38) nachfolgend einen Heiztunnel (13, 20, 35, 42) oder einen Dampftunnel (13, 20, 35, 42) umfasst, der dazu ausgelegt ist, durch Erhitzen auf eine Aufschrumpftemperatur für eine Aufschrumpfzeitdauer, beispielsweise in einem Temperaturbereich von 70°C bis 110°C, eine auf einem Behälter (2, 22, 46) aufgebrachte Schrumpfhülse (45) Aufzuschrumpfen.

12. Ein Verfahren zum Anbringen von Etiketten und/oder Schrumpfhülsen (45) auf Behältern (2, 22, 46) unter Verwendung einer Vorrichtung (1, 14, 21, 36) nach einem der Ansprüche 1 bis 11, wobei das Verfahren die Schritte umfasst:
- Zuführen der Behälter (2, 22, 46) zu der Etikettiermaschine (5, 26), wobei die Behälter (2, 22, 46) den ersten Teilungsabstand aufweisen,
- Steuern der Etikettiermaschine zum Anbringen von Etiketten auf den Behältern (2, 22, 46) mittels der Etikettiermaschine (5, 26),
- Ausführen der Behälter (2, 22, 46) aus der Etikettiermaschine (5, 26), Bringen der Behälter (2, 22, 46) auf den zweiten Teilungsabstand mittels der nachgeordneten Einteilschnecke (8, 30) und Zuführen der Behälter (2, 22, 46), die den zweiten Teilungsabstand aufweisen, zu dem Schrumpfhülsenaggregat (10, 17, 32, 38),
- Steuern des Schrumpfhülsenaggregats (10, 17, 32, 38) zum Übergeben von Schrumpfhülsen (45) an die Behälter (2, 22, 46) mittels des Schrumpfhülsenaggregats (10, 17, 32, 38) und
- Bringen einer auf einen Behälter (2, 22, 46) aufgebrachten Schrumpfhülse (45) in eine vorbestimmte Position in Bezug zu dem Behälter (2, 22, 46) mittels des mindestens einen rotierenden Bürstenelements (11, 18, 33, 40), wobei durch eine Rotation des mindestens einen rotierenden Bürstenelements (11, 18, 33, 40) die aufgebrachte Schrumpfhülse (45) entlang einer Mantelfläche des Behälters (2, 22, 46) nach unten bewegt wird, bis die aufgebrachte Schrumpfhülse (45) in einem vorgegebenen Abstand zu einer Bodenfläche des Behälters (2, 22, 46) angeordnet ist.

13. Ein Verfahren zum Anbringen von Schrumpfhülsen (45) auf Behältern (22, 46) unter Verwendung einer Vorrichtung (21, 36) nach einem der Ansprüche 7 bis 11, soweit rückbezogen auf Anspruch 7, wobei das Verfahren die Schritte umfasst:
- Zuführen der Behälter (22, 46) zu der vorgeordneten Einteilschnecke (24) und Bringen der Behälter (22, 46) auf den ersten Teilungsabstand mittels der vorgeordneten Einteilschnecke (24),
- Transportieren der Behälter (22, 46), die den ersten Teilungsabstand aufweisen, durch die Durchlaufvorrichtung (43), die dazu ausgelegt ist, die Behälter (22, 46) zwischen dem vorgeordneten Transportband (23) und dem nachgeordneten Transportband (31, 48) zu transportieren,
- Bringen der Behälter (22, 46) auf den zweiten Teilungsabstand mittels der nachgeordneten Einteilschnecke (30) und Zuführen der Behälter (22, 46), die den zweiten Teilungsabstand aufweisen, zu dem Schrumpfhülsenaggregat (32, 38),
- Steuern des Schrumpfhülsenaggregats (32, 38) zum Übergeben von Schrumpfhülsen (45) an die Behälter (22, 46) mittels des Schrumpfhülsenaggregats (32, 38) und
- Bringen einer auf einen Behälter (2, 22, 46) aufgebrachten Schrumpfhülse (45) in eine vorbestimmte Position in Bezug zu dem Behälter (2, 22, 46) mittels des mindestens einen rotierenden Bürstenelements (11, 18, 33, 40), wobei durch eine Rotation des mindestens einen rotierenden Bürstenelements (11, 18, 33, 40) die aufgebrachte Schrumpfhülse (45) entlang einer Mantelfläche des Behälters (2, 22, 46) nach unten bewegt wird, bis die aufgebrachte Schrumpfhülse (45) in einem vorgegebenen Abstand zu einer Bodenfläche des Behälters (2, 22, 46) angeordnet ist.

## Claims

1. Device (1, 14, 21, 36) for labeling containers (2, 22, 46) and for attaching shrink sleeves (45) to containers (2, 22, 46), the device comprising:
- a labeling machine (5, 26) with a first separation distance, wherein the labeling machine is configured to apply labels to the containers (2, 22, 46),
- a conveyor (9, 31, 48) arranged after the labeling machine (5, 26), so-called downstream conveyor (9, 31, 48), which is configured to transport containers (2, 22, 46) positioned thereon at a speed (49), so-called downstream speed (49),
- an infeed worm (8, 30) arranged after the labeling machine (5, 26), so-called downstream infeed worm (8, 30) which is configured to bring the containers (2, 22, 46) transported by the downstream conveyor (9, 31, 48) to a second separation distance of a subsequent shrink sleeve unit (10, 17, 32, 38), the shrink sleeve unit (10, 17, 32, 38) being configured to transfer shrink sleeves (45) to the containers (2, 22, 46),
**characterized in that** the device (1, 14, 21, 36) comprises at least one rotating brush element (11, 18, 33, 40) which is configured to bring a shrink sleeve (45) applied to a container (2, 22, 46) into a predetermined position in relation to the container (2, 22, 46), wherein by rotation of the at least one rotating brush element (11, 18, 33, 40) the applied shrink sleeve (45) is moved downwards along an outer surface of the container (2, 22, 46) until the applied shrink sleeve (45) is arranged at a predetermined distance from a bottom surface of the container (2, 22, 46).

2. Device (1, 14) according to claim 1, wherein the second separation distance is smaller than the first separation distance.

3. Device (1, 14) according to claim 1 or 2, wherein a conveyor (3, 23), so-called upstream conveyor (3, 23), is arranged upstream of the labeling machine (5, 26) and is configured to transport containers (2, 22, 46) positioned thereon at a speed, so-called upstream speed.

4. Device (1, 14) according to any one of claims 1 to 3, wherein an infeed worm (4, 24), so-called upstream infeed worm (4, 24), is arranged upstream of the labeling machine (5, 26) and is configured to bring the containers (2, 22, 46) to the first separation distance.

5. Device (1, 14) according to any one of claims 1 to 4, wherein the labeling machine (5) is configured as a linear conveyor.

6. Device (21, 36) according to any one of claims 1 to 4, wherein the labeling machine (26) is configured as a carousel.

7. Device (21, 36) according to claim 6, as far as appended to claims 3 and 4, wherein the upstream infeed worm (24) and the downstream infeed worm (30) have arranged thereinbetween a passage device (43) which is configured to transport the containers (22) between the upstream conveyor (23) and the downstream conveyor (31), so that the containers (22) do not run through the labeling machine (26).

8. Device (1, 14, 21, 36) according to any one of claims 1 to 7, wherein the device (1, 14, 21, 36) comprises a control for an individual switching for a shrink sleeve release.

9. Device (1, 14, 21, 36) according to any one of claims 1 to 8, wherein the device (1, 14, 21, 36) comprises a positioning device (44) following the shrink sleeve unit (17, 38) for positioning shrink sleeves (45), wherein the positioning device (44) comprises at least two transport belts (15, 37, 47) which are drivable at the downstream speed (49) and are configured to grip opposite sides of containers (2, 22, 46) and to bring the shrink sleeves (45) from an initial position to a final position.

10. Device (1, 14, 21, 36) according to any one of claims 1 to 9, wherein the device (1, 14, 21, 36) comprises at least one switchable heating device (12, 19, 34, 41, 50), for instance a hot-air nozzle, following the shrink sleeve unit (10, 17, 32, 38), said heating device being configured to pre-shrink a shrink sleeve (45) applied to a container (2, 22, 46) by heating to a pre-shrink temperature for a pre-shrink period, for instance in a temperature range of 70°C to 110°C.

11. Device (1, 14, 21, 36) according to any one of claims 1 to 10, wherein the device (1, 14, 21, 36) comprises a heating tunnel (13, 20, 35, 42) or a steam tunnel (13, 20, 35, 42) following the shrink sleeve unit (10, 17, 32, 38), which is configured to shrink-on a shrink sleeve applied to a container (2, 22, 46) by heating to a shrink-on temperature for a shrink-on period, for instance within a temperature range of 70°C to 110°C.

12. A method for attaching labels and/or shrink sleeves (45) to containers (2, 22, 46) by using a device (1, 14, 21, 36) according to any one of claims 1 to 11, wherein the method comprises the steps of:
- supplying the containers (2, 22, 46) to the labeling machine (5, 26), wherein the containers (2, 22, 46) have the first separation distance,
- controlling the labeling machine for attaching labels to the containers (2, 22, 46) by means of the labeling machine (5, 26),
- discharging the containers (2, 22, 46) out of the labeling machine (5, 26), bringing the containers (2, 22, 46) to the second separation distance by means of the downstream infeed worm (8, 30) and supplying the containers (2, 22, 46) having the second separation distance to the shrink sleeve unit (10, 17, 32, 38),
- controlling the shrink sleeve unit (10, 17, 32, 38) for transferring shrink sleeves (45) to the containers (2, 22, 46) by means of the shrink sleeve unit (10, 17, 32, 38), and
- bringing a shrink sleeve (45) applied to a container (2, 22, 46) into a predetermined position in relation to the container (2, 22, 46) by means of the at least one rotating brush element (11, 18, 33, 40), wherein by a rotation of the at least one rotating brush element (11, 18, 33, 40) the applied shrink sleeve (455) is moved downwards along an outer surface of the container (2, 22, 46) until the applied shrink sleeve (45) is arranged at a predetermined distance from a bottom surface of the container (2, 22, 46).

13. A method for attaching shrink sleeves (45) to containers (22, 46) by using a device (21, 36) according to any one of claims 7 to 11, as far as appended to claim 7, wherein the method comprises the following steps:
- supplying the containers (22, 46) to the upstream infeed worm (24) and bringing the containers (22, 46) to the first separation distance by means of the upstream infeed worm (24),
- transporting the containers (22, 46) of the first separation distance through the passage device (43) which is configured to transport the containers (22, 46) between the upstream conveyor (23) and the downstream conveyor (31, 48),
- bringing the containers (22, 46) to the second separation distance by means of the downstream infeed worm (30) and supplying the containers (22, 46) having the second separation distance to the shrink sleeve unit (32, 38),
- controlling the shrink sleeve unit (32, 38) for transferring shrink sleeves (45) to the containers (22, 46) by means of the shrink sleeve unit (32, 38), and
- bringing a shrink sleeve (45) applied to a container (2, 22, 46) to a predetermined position in relation to the container (2, 22, 46) by means of the at least one rotating brush element (11, 18, 33, 40), wherein by a rotation of the at least one rotating brush element (11, 18, 33, 40) the applied shrink sleeve (45) is moved downwards along an outer surface of the container (2, 22, 46) until the applied shrink sleeve (45) is arranged at a predetermined distance from a bottom surface of the container (2, 22, 46).

## Revendications

1. Dispositif (1, 14, 21, 36) pour étiqueter des récipients ou contenants (2, 22, 46) et pour appliquer des gaines ou manchons thermo-rétractables (45) sur des récipients ou contenants (2, 22, 46), le dispositif comprenant
- une machine d'étiquetage (5, 26) présentant un premier pas d'espacement, la machine d'étiquetage étant conçue pour appliquer des étiquettes sur les contenants (2, 22, 46),
- une bande transporteuse (9, 31, 48) agencée après la machine d'étiquetage (5, 26) et dite bande transporteuse aval (9, 31, 48), qui est conçue pour transporter des contenants (2, 22, 46) s'y trouvant, avec une vitesse (49), dite vitesse aval (49),
- une vis sans fin de répartition (8, 30) agencée après la machine d'étiquetage (5, 26) et dite vis sans fin de répartition aval (8, 30), qui est conçue pour amener les contenants (2, 22, 46) transportés par la bande transporteuse aval (9, 31, 48) à un deuxième pas d'espacement d'une unité de manchons thermo-rétractables (10, 17, 32, 38) suivante, l'unité de manchons rétractables (10, 17, 32, 38) étant conçue pour transférer des manchons thermo-rétractables (45) aux contenants (2, 22, 46),
**caractérisé en ce que**
le dispositif (1, 14, 21, 36) comprend au moins un élément de brosse rotatif (11, 18, 33, 40), qui est conçu pour amener un manchon thermo-rétractable (45) ayant été mis en place sur un contenant (2, 22, 46), dans une position prédéterminée par rapport au contenant (2, 22, 46), le manchon thermo-rétractable (45), qui a été mis en place, étant déplacé vers le bas le long d'une surface-enveloppe du contenant (2, 22, 46) grâce à la mise en rotation dudit au moins un élément de brosse rotatif (11, 18, 33, 40), jusqu'à ce que le manchon thermo-rétractable (45) ayant été mis en place, se trouve à une distance prédéterminée d'une surface de fond du contenant (2, 22, 46).

2. Le dispositif (1, 14) selon la revendication 1, dans lequel le deuxième pas d'espacement est plus petit que le premier pas d'espacement.

3. Le dispositif (1, 14) selon la revendication 1 ou la revendication 2, dans lequel devant ou avant la machine d'étiquetage (5, 26) est agencée une bande transporteuse (3, 23), dite bande transporteuse amont (3, 23), qui est conçue pour transporter des contenants (2, 22, 46) s'y trouvant avec une vitesse dite vitesse amont.

4. Le dispositif (1, 14) selon l'une des revendications 1 à 3, dans lequel devant ou avant la machine d'étiquetage (5, 26) est agencée une vis sans fin de répartition (4, 24), dite vis sans fin de répartition amont (4, 24), qui est conçue pour amener les contenants (2, 22, 46) au premier pas d'espacement.

5. Le dispositif (1, 14) selon l'une des revendications 1 à 4, dans lequel la machine d'étiquetage (5) est réalisée sous la forme d'un transporteur linéaire.

6. Le dispositif (21, 36) selon l'une des revendications 1 à 4, dans lequel la machine d'étiquetage (26) est réalisée sous la forme d'une table rotative ou carrousel.

7. Le dispositif (21, 36) selon la revendication 6, dans la mesure d'un rattachement aux revendications 3 et 4, dans lequel entre la vis sans fin de répartition amont (24) et la vis sans fin de répartition aval (30), est agencé un dispositif de passage (43), qui est conçu pour transporter les contenants (22) entre la bande transporteuse amont (23) et la bande transporteuse aval (31), de manière à ce que les contenants (22) ne passent pas dans la machine d'étiquetage (26).

8. Le dispositif (1, 14, 21, 36) selon l'une des revendications 1 à 7, dans lequel le dispositif (1, 14, 21, 36) comprend une commande pour une commutation individuelle destinée au déclenchement des manchons thermo-rétractables.

9. Le dispositif (1, 14, 21, 36) selon l'une des revendications 1 à 8, dans lequel le dispositif (1, 14, 21, 36) comprend à la suite de l'unité de manchons thermo-rétractables (17, 38), un dispositif de positionnement (44) pour positionner des manchons thermo-rétractables (45), le dispositif de positionnement (44) comprenant au moins deux courroies de transport (15, 37, 47), qui peuvent être entraînées avec la vitesse aval (49) et qui sont conçues pour venir en prise sur des côtés opposés de contenants (2, 22, 46) et amener les manchons thermo-rétractables (45) d'une position initiale à une position finale.

10. Le dispositif (1, 14, 21, 36) selon l'une des revendications 1 à 9, dans lequel le dispositif (1, 14, 21, 36) comprend à la suite de l'unité de manchons thermo-rétractables (10, 17, 32, 38), au moins un dispositif de chauffage commutable (12, 19, 34, 41, 50), par exemple une buse à air chaud, qui est conçue pour assurer une rétraction préalable d'un manchon thermo-rétractable (45) ayant été mis en place sur un contenant (2, 22, 46), par échauffement à une température de rétraction préalable pour une durée de rétraction préalable, par exemple dans une plage de température de 70°C à 110°C.

11. Le dispositif (1, 14, 21, 36) selon l'une des revendications 1 à 10, dans lequel le dispositif (1, 14, 21, 36) comprend à la suite de l'unité de manchons thermo-rétractables (10, 17, 32, 38), un tunnel de chauffage (13, 20, 35, 42) ou un tunnel à vapeur (13, 20, 35, 42), qui est conçu pour assurer la rétraction d'un manchon thermo-rétractable (45) ayant été mis en place sur un contenant (2, 22, 46), par échauffement à une température de rétraction pour une durée de rétraction, par exemple dans une plage de température de 70°C à 110°C.

12. Un procédé pour appliquer des étiquettes et/ou des manchons thermo-rétractables (45) sur des récipients ou contenants (2, 22, 46) en utilisant un dispositif (1, 14, 21, 36) selon l'une des revendications 1 à 11, le procédé comprenant les étapes suivantes :
- acheminement des contenants (2, 22, 46) à la machine d'étiquetage (5, 26), les contenants (2, 22, 46) présentant le premier pas d'espacement,
- commande de la machine d'étiquetage pour l'application d'étiquettes sur les contenants (2, 22, 46) au moyen de la machine d'étiquetage (5, 26),
- évacuation des contenants (2, 22, 46) de la machine d'étiquetage (5, 26), amenée des contenants (2, 22, 46) au deuxième pas d'espacement au moyen de la vis sans fin de répartition aval (8, 30), et acheminement des contenants (2, 22, 46), qui présentent le deuxième pas d'espacement, à l'unité de manchons thermo-rétractables (10, 17, 32, 38),
- commande de l'unité de manchons thermo-rétractables (10, 17, 32, 38) pour le transfert de manchons thermo-rétractables (45) aux contenants (2, 22, 46) au moyen de l'unité de manchons thermo-rétractables (10, 17, 32, 38), et
- amenée d'un manchon thermo-rétractable (45) mis en place sur un contenant (2, 22, 46), dans une position prédéterminée par rapport au contenant (2, 22, 46) au moyen dudit au moins un élément de brosse rotatif (11, 18, 33, 40), le manchon thermo-rétractable (45), qui a été mis en place, étant déplacé vers le bas le long d'une surface-enveloppe du contenant (2, 22, 46) grâce à la mise en rotation dudit au moins un élément de brosse rotatif (11, 18, 33, 40), jusqu'à ce que le manchon thermo-rétractable (45) ayant été mis en place, se trouve à une distance prédéterminée d'une surface de fond du contenant (2, 22, 46).

13. Un procédé pour appliquer des manchons thermo-rétractables (45) sur des récipients ou contenants (22, 46) en utilisant un dispositif (21, 36) selon l'une des revendications 7 à 11, dans la mesure d'un rattachement à la revendication 7, le procédé comprenant les étapes suivantes :
- acheminement des contenants (22, 46) à la vis sans fin de répartition amont (24) et amenée des contenants (22, 46) au premier pas d'espacement au moyen de la vis sans fin de répartition amont (24),
- transport des contenants (22, 46), qui présentent le premier pas d'espacement, par le dispositif de passage (43), qui est conçu pour transporter les contenants (22, 46) entre la bande transporteuse amont (23) et la bande transporteuse aval (31, 48),
- amenée des contenants (22, 46) au deuxième pas d'espacement au moyen de la vis sans fin de répartition aval (30), et acheminement des contenants (22, 46), qui présentent le deuxième pas d'espacement, à l'unité de manchons thermo-rétractables (32, 38),
- commande de l'unité de manchons thermo-rétractables (32, 38) pour le transfert de manchons thermo-rétractables (45) aux contenants (22, 46) au moyen de l'unité de manchons thermo-rétractables (32, 38), et
- amenée d'un manchon thermo-rétractable (45) mis en place sur un contenant (2, 22, 46), dans une position prédéterminée par rapport au contenant (2, 22, 46) au moyen dudit au moins un élément de brosse rotatif (11, 18, 33, 40), le manchon thermo-rétractable (45), qui a été mis en place, étant déplacé vers le bas le long d'une surface-enveloppe du contenant (2, 22, 46) grâce à la mise en rotation dudit au moins un élément de brosse rotatif (11, 18, 33, 40), jusqu'à ce que le manchon thermo-rétractable (45) ayant été mis en place, se trouve à une distance prédéterminée d'une surface de fond du contenant (2, 22, 46).
